# EUROPÄISCHE PATENTSCHRIFT

(11) **EP 1 737 663 B1**
(45) Veröffentlichungstag und Bekanntmachung des Hinweises auf die Patenterteilung: **27.07.2011**
(21) Anmeldenummer: 05733318.9
(22) Anmeldetag: 13.04.2005
(51) Int. Cl.: B41F 19/06

(54) **PRÄGEVORRICHTUNG MIT ZUSATZEINRICHTUNG**
EMBOSSING DEVICE COMPRISING AN ATTACHMENT
DISPOSITIF D'ESTAMPAGE COMPORTANT UN SYSTEME SUPPLEMENTAIRE

(30) Priorität: 13.04.2004 DE 102004018306; 29.04.2004 DE 102004021102
(43) Veröffentlichungstag der Anmeldung: 03.01.2007
(73) Patentinhaber: manroland AG, 63075 Offenbach/Main (DE)
(72) Erfinder: PREISNER, Mario, 73230 Kirchheim/Teck (DE); ZINKE, Michael, 65551 Limburg (DE)
(74) Vertreter: Stahl, Dietmar
(86) Internationale Anmeldenummer: PCT/EP2005/003880
(87) Internationale Veröffentlichungsnummer: WO 2005/100027

(56) Entgegenhaltungen:
- WO-A-02/34521
- WO-A-2005/049322
- US-A- 5 248 544
- US-B1- 6 302 016
- "PRINDOR: NEUE TECHNOLOGIE DER FOLIENPRAEGUNG - HEISS ODER KALT?" DEUTSCHER DRUCKER, DEUTSCHER DRUCKER VERLAGSGESELLSCHAFT, OSTFILDERN, DE, Bd. 32, Nr. 14/15, 18. April 1996 (1996-04-18), Seite G15, XP000584416 ISSN: 0012-1096

## Beschreibung

Die Erfindung betrifft eine Vorrichtung zum Transfer bildgebender Schichten von einer Trägerfolie auf Druckbogen nach dem Oberbegriff des Patentanspruchs 1.

Es ist bekannt metallische Schichten auf Druckbogen mittels eines Folientransferverfahrens herzustellen. So ist in der EP 0 569 520 B1 ein Druckmaterial und eine Druckvorrichtung, die dieses Material verwendet, beschrieben. Dabei ist eine Bogen verarbeitende Maschine gezeigt, die einen Anleger und einen Ausleger aufweist, wobei zwischen beiden Aggregaten Druckwerke und ein Beschichtungsmodul angeordnet sind. In wenigstens einem der Druckwerke wird ein Ktebstoffmuster mittels des Flachdruckverfahrens aufgetragen. Dieses Klebstoffmuster ist in einem kalten Druckverfahren aufgebracht und weist ein bestimmtes bildgebendes Sujet auf. In dem dem Druckwerk folgenden Beschichtungsmodul mit einem Gegendruckzylinder und einem Presswalze ist eine Folienführung vorgesehen. Diese ist in der Art konzipiert, dass von einer Folienvorratsrolle ein Folienstreifen bzw. eine Transferfolie durch den Transferspalt des Beschichtungsmodules zwischen dem Gegendruckzylinder und der Presswalze geführt wird. Der Folienstreifen wird auf der Auslaufseite nach dem Verlassen des Beschichtungsmodules wieder aufgewickelt. Die Transferfolie weist eine Trägerschicht auf, auf der bildgebende Schichten wie metallische Schichten, beispielsweise aus Aluminium, aufgebracht sein können. Zwischen der metallischen Schicht und der Trägerfolie ist eine Trennschicht vorgesehen, die dafür sorgt, dass die metallische Schicht von der Trägerschicht abziehbar ist.

Beim Transport von Druckbogen durch das Druckwerk wird jeder Druckbogen mit einem Klebstoffmuster versehen. Danach wird der Druckbogen durch das Beschichtungsmodul geführt, wobei mittels der Presswalze der auf dem Gegendruckzylinder aufliegende Druckbogen mit dem Folienmaterial in Verbindung gebracht wird. Dabei geht die nach unten liegende metallische Schicht eine enge Verbindung mit den mit Klebstoff versehenen Bereichen auf dem Druckbogen ein. Nach dem Weitertransportieren des Druckbogens haftet die metallische Schicht lediglich im Bereich der mit Klebstoff versehenen Muster an. Der Trägerfolie wird also die metallische Schicht im Bereich der Klebstoffmuster entnommen. Die auf diese Weise verbrauchte Transferfolie wird wieder aufgewickelt. Der Druckbogen wird im beschichteten Zustand ausgelegt.

Aus US 6 302 016 B1 ist eine Maschine für einen Sicherheitsdruck auf Sicherheitspapieren bekannt. Darin sind einem Druckzylinder ein Siebdruckwerk für einen Kleberauftrag und ein Transferwerk für den Transfer von Sicherheitselementen von einer Folienbahn auf Bogen von Sicherheitspapier zugeordnet. An dem gleichen Druckzylinder können Prägewalzen zur Verformung des Sicherheitspapiers vorgesehen sein, um die Bogen mit einer Struktur zu versehen.

Aus der WO 2005/049322 A1 ist ein Verfahren und eine Vorrichtung zum Kombinationsdruck bekannt. In der Vorrichtung kann nach dem Prinzip des Kaltfolientransfers eine Folienschicht von einer Folienbahn auf ein Druckerzeugnis transferiert werden. Weiterhin kann das Druckerzeugnis mittels eines Druckwerkes und eines Prägewerkes in entsprechender Anordnung vor oder nach dem Transfer der Folienschicht bedruckt und geprägt werden.

Es ist bekannt derartige Beschichtungsmodule beispielsweise in Druckwerken von Druckmaschinen einzusetzen. Nachteilig an den bekannten Vorrichtungen ist, dass sie nicht flexibel einsetzbar sind.

Aufgabe der Erfindung ist es daher eine Vorrichtung vorzusehen mittels derer der Übertrag einer bildgebenden Schicht z.B. einer Metallisierungsschicht, auf einen Druckbogen sicher, wirtschaftlich und exakt erfolgen kann, wobei die Vorrichtung für ein erweitertes Spektrum an Anwendungen handhabbar sein soll.

Die Lösung dieser Aufgabe ergibt sich in einer Vorrichtung gemäß den Merkmalen des Patentanspruchs 1.

In vorteilhafter Weise wird die Vorrichtung dadurch gekennzeichnet, dass einem Beschichtungsmodul wenigstens eine Zusatzeinrichtung zur Verformung beschichteter Teile des Druckbogens nachgeordnet ist.

In vorteilhafter Weise sind derartige Zusatzeinrichtungen als Arbeitseinheiten einer Bogen verarbeitenden Maschine, z.B. einer Druckmaschine ausgeführt und mit Prägeflächen als spannbare Segmente oder als passgerecht hergestellte, vorzugsweise photopolymere Hochdruckplatten oder als lösbar, beispielsweise unter magnetischer Wirkung, anbringbare Presssegmente versehen.

Die Vorrichtung ist in vorteilhafter Weise auch einsetzbar, um eine Verbesserung der Folienausnutzung dadurch zu erreichen, dass die Transferfolie in eine oder mehrere Teilfolienbahnen geringerer Breite aufgeteilt wird. In Kombination mit dem vorgenannten Verfahren können so auch unterschiedliche Folienarten nebeneinander eingesetzt werden.

Zur Sicherung der Wirtschaftlichkeit des Beschichtungsverfahrens kann vorgesehen sein, den Folienvorschub derart zu steuern, dass die Transferfolie dann angehalten wird, wenn keine Übertragung der bildgebenden bzw. Metallisierungsschicht erfolgt. In vorteilhafter Weise kann eine Steuerung der Transferfolie derart erfolgen, dass beim Durchlaufen eines die Greifer des bogenführenden Gegendruckzylinders aufnehmenden Zylinderkanales der Folienvorschub angehalten wird, wobei die Presswalze dann unter der Transferfolie gleitend durchläuft.

Im Folgenden wird die Erfindung anhand von Figuren näher dargestellt.

Dabei zeigt:
- Figur 1: eine grundsätzliche Darstellung einer Druckmaschine mit einer Folientransfereinrichtung und
- Figur 2: den Aufbau eines Beschichtungsmodules mit einer Folientrans- fereinrichtung und
- Figur 3: eine Presswalze eines Beschichtungsmodules und
- Figur 4: eine Variante zum Aufbau eines Auftragwerkes.

In Figur 1 ist eine Bogen verarbeitende Maschine, hier eine Druckmaschine, gezeigt, die aus wenigstens zwei Druckwerken besteht. Die beiden Druckwerke werden für folgende Zwecke eingesetzt:
- Ein zu beschichtender Druckbogen wird in einem ersten Arbeitschritt mit einem bildgebenden Klebstoffmuster versehen. Der Auftrag des Klebers erfolgt im einer als Auftragwerk 1 konfigurierten Vorrichtung, z.B. einem konventionellen Druckwerk einer Offsetdruckmaschine über dort vorhandene Farb- und Feuchtwerke 11, eine Druckplatte auf einem Plattenzylinder 12, einen Drucktuch- oder Gummizylinder 13 und einen Gegendruckzylinder 4. Gleichfalls sind hier Auftragwerke in Form von Flexodruckeinheiten oder Lakkierwerken einsetzbar.
- Danach wird in einem zweiten Schritt gemeinsam mit einem Druckbogen eine Transferfolie 5 durch einen Transferspalt 6 geführt, wobei die Transferfolie 5 im Transferspalt 6 gegen den Druckbogen gepresst wird. Hierzu wird ein Beschichtungsmodul 2 verwendet, das einem Druckwerk oder einem Lackmodul oder einer Basiseinheit oder einer andersartigen Verarbeitungsstation einer Bogenoffsetdruckmaschine entsprechen kann.
- Der Transferspalt 6 im Beschichtungsmodul 2 wird durch eine Presswalze 3 und einen Gegendruckzylinder 4 gebildet. Hierbei kann die Presswalze 3 einem Drucktuchzylinder und der Gegendruckzylinder 4 einem Gegendruckzylinder eines an sich bekannten Offsetdruckwerkes entsprechen.

Weiterhin kann die Presswalze 3 einem Formzylinder und der Gegendruckzylinder 4 einem Gegendruckzylinder eines Lackmodules einer Bogendruckmaschine entsprechen.
- Weiterhin kann dem Beschichtungsmodul 2 nachgeschaltet ein so genanntes Kalandrierwerk vorgesehen werden, wenn der beschichtete Druckbogen zur Steigerung der Haftung der Beschichtung bzw. zur Steigerung von Glätte und Glanz der Druckbogen unter erhöhtem Druck überwalzt werden soll.

Innerhalb des für den Folientransfer genutzten Beschichtungsmodules 2 ist eine Bahnführung für Transferfolien 5 dargestellt.

Für die Verarbeitung in Frage kommende Transferfolien 5 sind mehrschichtig aufgebaut. Sie weisen eine Trägerschicht auf, auf der mittels einer Trennschicht eine bildgebende Schicht aufgebracht ist. Die Trennschicht dient dem erleichterten Abheben der bildgebenden Schicht von der Trägerschicht. Die bildgebende Schicht kann z.B. eine metallisierte Schicht oder eine Glanzschicht oder eine Texturschicht oder eine eingefärbte Schicht oder eine ein oder mehrere Bildmuster enthaltende Schicht sein.

Die Folienvorratsrolle 8 ist dem Beschichtungsmodul 2 auf der Seite der Bogenzuführung zugeordnet. Die Folienvorratsrolle 8 weist einen Drehantrieb 7 auf. Der Drehantrieb 7 wird zur kontinuierlichen geregelten Zuführung der Transferfolie 5 zum Beschichtungsmodul 2 benötigt und ist daher steuerbar.
Weiterhin sind im Bereich der Folienzu- und -abführung Leiteinrichtungen 14, wie Umlenk- bzw. Spannwalzen, pneumatisch beaufschlagte Leitmittel, Leitbleche o. ä. vorgesehen. Damit kann die Folienbahn der Transferfolie 5 immer ohne Verzer rungen eben geführt und in gleicher Spannung gegenüber der Presswalze 3 gehalten werden. Die Leiteinrichtungen 14 können auch Hilfsmittel zur Einführung der Transferfolie 5 enthalten. Hierbei können auch automatische Einzugshilfen für die Folienbahn der Transferfolie 5 zum Einsatz kommen.

Die Transferfolie 5 kann hierbei um die Presswalze 3 herumgeführt werden, wobei die Transferfolie 5 in vorteilhafter Weise nur von einer Seite des Beschichtungsmodules 2 aus zum Pressspalt 6 zu- und abführbar ist (siehe strichlierte Darstellung). Die Folienbahn kann hierbei abweichend von der Darstellung nach Fig. 1 und abhängig von den Platzverhältnissen auch auf der einen Seite des Beschichtungsmodules 2 in vorteilhafter Weise in dem zuführenden Strang und im abführenden Strang eng parallel zueinander geführt werden.
In einer weiteren Ausführungsform kann die Transferfolie 5 auch im wesentlichen tangential an der Presswalze 3 vorbei oder diese nur in einem kleinen Umfangswinkel umschlingend zum Pressspalt 6 zu- und abgeführt werden. Hierzu wird die Transferfolie 5 von einer Seite des Beschichtungsmodules 2 zugeführt und zur gegenüberliegenden Seite des Beschichtungsmodules 2 abgeführt.

Auf der auslaufseitigen Seite des Druckwerkes ist eine Foliensammelrolle 9 dargestellt. Auf der Foliensammelrolle 9 wird das verbrauchte Folienmaterial wieder aufgewickelt. Auch hier ist für die optimierte Produktion ein Drehantrieb 7 vorzusehen, der steuerbar ist. Im Wesentlichen könnte die Transferfolie 5 auch durch den Drehantrieb 7 auf der Auslaufseite bewegt und auf der Zulaufseite mittels einer Bremse straff gehalten werden. Hierzu können auch später beschriebene Tänzerwalzen 18 verwendet werden.

Für den Transfervorgang der bildgebenden z.B. Nutzschicht von der Transferfolie 5 auf den Druckbogen in dem Transferspalt 6 zwischen der Presswalze 3 und dem Gegendruckzylinder 4 ist wesentlich, dass die Oberfläche der Presswalze 3 also des Drucktuchzylinders bzw. Formzylinders mittels eines kompressiblen, dämpfenden Elementes ausgerüstet ist.
Die Presswalze 3 ist daher mit einer Pressbespannung 10 oder als Walze mit einer entsprechenden Beschichtung versehen. Die Pressbespannung 10 bzw. Pressbeschichtung kann beispielsweise als Kunststoffüberzug, vergleichbar einem Gummituch bzw. Drucktuch, ausgeführt sein. Die Oberfläche der Pressbespannung 10 bzw. Pressbeschichtung ist vorzugsweise sehr glatt. Sie kann auch aus antiadhäsiven Stoffen oder Strukturen gebildet sein. Hierbei kommt beispielsweise eine relative harte Struktur in der Form sehr feiner Kugelkalotten in Frage. Eine Pressbespannung 10 wird auf der Presswalze 3 in einem Zylinderkanal an Spannvorrichtungen gehalten.
Die Pressbespannung 10 kann zur Verbesserung der Übertragungseigenschaften im Transferspalt 6 mit einer gezielte Elastizität ausgestattet sein. Diese kann gegebenenfalls in einer kompressiblen Zwischenschicht wirken. Diese Kompressibilität ist vorzugsweise ähnlich oder geringer als in konventionellen Gummitüchern bzw. Drucktüchern, die an dieser Stelle auch eingesetzt werden können.
Die genannte Kompressibilität kann mittels eines konventionellen kompressiblen Drucktuches hergestellt werden. Weiterhin sind kombinierte Bespannungen aus einem harten Drucktuch und einer weichen Unterlage einsetzbar.
Weiterhin kann direkt auf der Presswalze 3 oder auf der Pressbespannung 10 eine begrenzte Pressfläche vorgesehen sein. Diese kann aus der Oberfläche der

Pressbespannung 10 herausgearbeitet sein oder sie kann als Teilfläche aus dem Material der Pressbespannung 10 zusätzlich auf der Presswalze 3 befestigt sein.

Zur Verbesserung der Wirtschaftlichkeit des Beschichtungsverfahrens ist vorgesehen, dass der Folienvorschub der Transferfolie 5 von der Folienvorratsrolle 8 zum Transferspalt 6 und zur Foliensammelrolle 9 derart steuerbar ist, dass so weit als möglich die Transferfolie 5 dann angehalten wird, wenn keine übertragung der bildgebenden Schicht erfolgen soll:
Hierzu kann eine Steuerung der Transferfolie 5 derart erfolgen, dass beim Durchlaufen eines Greifers des bogenführenden Gegendruckzylinders 4 aufnehmenden Zylinderkanales der Folienvorschub angehalten wird. Die Greifer halten den Druckbogen auf dem Gegendruckzylinder 4. Die Presswalze 3 weist einen dazu korrespondierenden Zylinderkanal 19 (siehe Fig. 3) auf, in dem eine Pressbespannung 10 gehaltert ist. Im Bereich der korrespondierenden Zylinderkanäle erfolgt keine Pressung der Transferfolie 5 zwischen der Presswalze 3 (Drucktuchzylinder) und dem Gegendruckzylinder 4. Die Presswalze 3 läuft dann an der Transferfolie 5 gleitend weiter, während die Transferfolie 5 zwischen Presswalze 3 und Gegendruckzylinder 4 frei liegend gespannt ist. Dieser Zustand dauert an bis am so genannten Druckanfang der Zylinderkanal 19 endet und die Transferfolie 5 erneut zwischen der Presswalze 3 und dem Gegendruckzylinder 4 unter Einschluss eines Druckbogens eingeklemmt wird. Dann wird die Transferfolie 5 weiter transportiert. Die Taktung des Folienvorschubes kann entsprechend einer notwendigen Beschleunigung bzw. Bremsung der Folienvorratsrolle 8 bzw. Foliensammelrolle 9 etwas früher beginnen bzw. aussetzen als dies die Kanalkanten des Zylinderkanals vorgeben. Bei reaktionsschnellen Taktungssystemen über so genannte Tänzerwalzen 18, wie sie beispielhaft in Figur 1 eingezeichnet sind, ist die Steuerung der Drehantriebe 7 der Folienvorratsrollen 8 bzw. Foliensammelrolle 9 ggf. nicht erforderlich. Mittels der Tänzerwalzen 18 wird ebenfalls die notwendige Folienspannung aufrecht erhalten.

Eine weitere Verbesserung der Folienausnutzung der beschriebenen Art ergibt sich dadurch, dass die Transferfolie 5 in eine oder mehrere Teilfolienbahnen geringerer Breite aufgeteilt wird. Damit kann bei entsprechender Steuerung mit Hilfe der Einrichtung bzw. Einrichtungen zur Taktung des Folienvorschubes jeder der Teilfolienbahnen, die Ausnutzung der Transferfolie 5 auch bei zonal unterschiedlich langen Beschichtungsbereichen innerhalb eines Bogens verbessert werden.

Schließlich kann die Qualität der Beschichtung mittels einer Inspektions- oder Überwachungseinrichtung 17 nach dem Folienauftrag kontrolliert werden. Hierzu ist die Inspektionseinrichtung 17 auf eine bogenführende Fläche des Beschichtungsmodules 2 nach dem Transferspalt 6 und ggf. abgeschottet von dem Trockner 16 oder auf eine bogenführende Fläche eines dem Beschichtungsmodul 2 nachgeordneten weiteren Bogen führenden Modules gerichtet sein. Der dort vorbeilaufende beschichtete Druckbogen kann so auf Vollständigkeit und Qualität der Beschichtung hin überprüft werden. Als mangelhaft erkannte Druckbogen können markiert oder in einer Sortiereinrichtung als Makulatur ausgesondert werden.

Gemäß Fig. 2 kann das Beschichtungsmodul mit Einrichtungen zur Konditionierung der Transferfolie versehen werden, um die Schichtübertragung und das Beschichtungsergebnis zu verbessern. Hierbei kann die Folienbahn 5 mittels der Folienleiteinrichtung 14 beeinflusst werden.

Zur Qualitätssteigerung des Druckproduktes ist es mittels der beschriebenen Vorrichtung möglich Verfahren zur Aufbringung von Reliefs bzw. Prägungen auf den Druckbogen durchzuführen.

Erfingdungsgemäß werden in die dergestalt hergestellte Beschichtung die gewünschten Prägungen oder Reliefs in vorteilhafter Weise über die bereits beschichtete Oberfläche aufgebracht.
Die Prägung oder Reliefbildung erfolgt hierbei in Weiterbildung des Verfahrens auch an Druckbogen, die in einer Druckmaschine nach der Beschichtung mittels des Beschichtungsmodules zusätzlich in einem oder mehreren Druckwerken ein- oder mehrfarbig bedruckt wurden.

Der Vorgang der Prägung oder Reliefbildung kann beispielsweise in einem dem Beschichtungswerk 2 oder einem oder mehreren Druckwerken 21 nachgeschalteten Prägewerk 22 erfolgen.

Der Vorgang der Prägung oder Reliefbildung erfolgt in einem dem Beschichtungswerk 2 nachgeschalteten Prägewerk 22, wobei diesem ein oder mehreren Druckwerke 21 nachgeordnet sind. In diesem Fall ist die Anwendung des Offsetdrucks vorteilhaft, da durch die Verwendung eines elastischen Drucktuches auch strukturierte Oberflächen bedruckbar sind. Die Qualität des Druckbildes kann durch eine entsprechende Auswahl der Elastizität von verwendeten Drucktüchern beeinflusst werden.

Anwendbar ist in diesem Zusammenhang das Verfahren des sogenannten Blindprägens. Beim Blindprägen werden während des Prägevorganges keine Bildelemente übertragen. Durch den Prägevorgang wird vielmehr eine bleibende Verformung der Oberfläche des Druckbogens oder des Druckbogens an sich erzielt, ohne dass die Bildinhalte verändert würden.

Hierbei wird der Druckbogen beispielsweise über eine profilierte Oberfläche einer harten, profilierten Prägeform und unter Druck gegen eine elastische Gegenfläche geführt. Nach diesem Verfahren können im Wesentlichen nur relativ einfache Prägeelemente geringer Komplexität hergestellt werden.
Die Prägeform kann hierbei auf einem Gegendruckzylinder aufgespannt sein. Die elastische Gegenfläche kann als Beschichtung oder Bespannung auf einem Gummituchzylinder einer Druckwerkes oder dem Formzylinder eines Lackmodules aufgezogen sein. So wird der Druckbogen für gewöhnlich mit seiner unbedruckten Seite auf die harte Prägeform aufgelegt und mittels der elastischen Gegenfläche über die beschichtete und ggf. auch bedruckte Oberseite verformt.
Umgekehrt kann auch die Prägung mittels der harten Prägeform von der Oberseite, d.h. der beschichteten und ggf. bedruckten Seite, des Druckbogens gegen eine elastische Unterlage auf dem Gegendruckzylinder durchgeführt werden.
Bei beidseitig bedruckten Druckbogen kann die Handhabung ausschlaggebend für die Anordnung der Prägeelemente sein.

Weiterhin ist auch gezieltes Prägen von Musterelementen mit einer Kombination aus miteinander korrelierender Patrize und Matrize möglich.

Die Befestigung der Prägeformen auf den entsprechenden Zylindern kann mittels bekannter Spannmittel oder über Zwischenträger erfolgen. Hierbei sind auf Folien aufklebbare oder magnetisch anhaftbare Prägeelemente bekannt.

Gleiche Verhältnisse ergeben sich für eine Reliefbildung auf einem Druckbogen, was prinzipiell einer Prägung entsprechen kann, die sich gleichmäßig über den gesamten Druckbogen erstreckt.

Die Prägung bzw. Reliefbildung kann zur gezielten Verformung gerade der mittels des Beschichtungsmodules aufgebrachten bild gebenden Schicht erfolgen. Dies ist vor allem dann von Interesse, wenn großflächige Bereiche beschichtet werden sollen. Hierbei kann in Flächen mit metallischer Beschichtung ein Muster eingebracht werden.

Die benötigte Vorrichtung kann in einem Druckwerk, einem Lackmodul, einem Prägemodul oder einem Beschichtungsmodul angeordnet sein. Dort wird eine Präge- oder Reliefform auf einem Drucktuch- oder Formzylinder bzw. auf dem Gegendruckzylinder 4 angeordnet. Die elastische Gegenfläche bzw. die profilierte Gegenform wird entsprechend auf dem jeweils mit dem genannten zu Führung eines Druckbogens zusammenwirkenden Zylinder des Druckwerkes bzw. Beschichtungsmodules angeordnet.

Zur Verbesserung des Prägeergebnisses in der beschichteten Oberfläche kann die bildgebende Schicht mittels eines auf ultraviolette Strahlung reagierenden Klebers aufgebracht werden. Hier kann so genannte UV-Unterdruckfarbe aufgebracht werden. Diese UV-Unterdruckfarbe wird mittels des Auftragwerkes 1 für den Kleber in entsprechender Weise aufgebracht. Hierzu sind im Anschluss an das Auftragwerk 1 und/oder das Beschichtungsmodul 2 wie oben beschrieben Einrichtungen für die UV-Trocknung vorzusehen.

Mittels der oben beschriebenen Vorrichtung kann zunächst die Klebewirkung der UV-Unterdruckfarbe voll ausgenutzt werden, da sich durch die Vortrocknung eine höhere Haftkraft für die bildgebende Schicht der Transferfolie 5 entfaltet. Dies gilt für feinste Bildelemente wie auch für volle Flächen.
Danach wird der Druckbogen nach der Beschichtung im Beschichtungsmodul 2 vollständig getrocknet, die UV-Strahlung in der Lage ist die bildgebende Schicht zu durchdringen. Hierbei kann auch die Glätte der Beschichtung verbessert werden.
Bei diesem Verfahren werden sinnvollerweise beim Auftrag von ein- oder mehrfarbigen Druckmotiven auf den beschichteten Druckbogen ebenfalls UV-reaktive Druckfarben eingesetzt. Somit können diese gleichzeitig mit getrocknet werden. In Mischverfahren treten gewollte oder ungewollte Oberflächeneffekte im Druckbild auf.

Der vollständig getrocknete Druckbogen unterliegt danach nicht mehr der Gefahr einer Beschädigung des Druckbildes oder der bildgebenden Beschichtung während des Prägevorganges.

### Bezugszeichenliste

- 1: Auftragwerk
- 2: Beschichtungsmodul (2')
- 3: Presswalze
- 4: Gegendruckzylinder
- 5: Transferfolie / Folienbahn
- 6: Transferspalt
- 7: Rollenantrieb
- 8: Folienvonatsrolle
- 9: Foliensammelrolle
- 10: Pressbespannung
- 11: Farb-/Feuchtwerk
- 12: Plattenzylinder
- 13: Drucktuch- / Gummizylinder
- 14: Folienleiteinrichtung
- 15: Druckwerksschutz
- 16: Trockner
- 17: Inspektionseinrichtung / Überwachungssystem
- 18: Tänzerwalze
- 19: Zylinderkanal
- 20: Pressfläche
- 21: Druckwerk
- 22: Prägewerk

## Patentansprüche

1. Vorrichtung zum Transfer von bildgebenden Schichten von einer Trägerfolie auf Druckbogen wenigstens mit einem Auftragwerk (1) für eine bildmässige Beschichtung der Druckbogen mit einem Kleber und mit einem Beschichtungsmodul (2) zum Übertragen der bildgebenden Schichten von der Trägerfolie auf den Druckbogen in einem Transferspalt (6) zwischen einem Gegendruck- (4) und einem Presszylinder (3), wobei die Trägerfolie mit der beschichteten Seite in Anlage an dem Druckbogen gemeinsam mit diesem durch den Transferspalt führbar ist und dabei die bildgebenden Schichten bildmässig auf den Druckbogen übertragbar sind,
wobei dem Beschichtungsmodul (2) ein Prägewerk (22) nachgeschaltet ist, mittels dessen Reliefs bzw. Prägungen auf den Druckbogen aufbringbar sind, wobei in dem Prägewerk (22) die den Prägespalt bildenden Bogen führenden Zylinder Elemente zur Erzeugung von Prägungen oder Reliefs auf die bereits beschichtete Oberfläche des Druckbogens aufweisen,
**dadurch gekennzeichnet,**
**dass** das Prägewerk (22) ein Lackmodul oder ein Druckwerk einer Bogenoffsetdruckmaschine ist (22)
und **dass** dem Prägewerk (22) wenigstens ein weiteres Druckwerk einer Bogenoffsetdruckmaschine nachgeordnet ist.

2. Vorrichtung nach Anspruch 1, **dadurch gekennzeichnet,**
**dass** die bildgebende Schicht mittels eines Klebers aufgetragen wird, der mittels ultravioletter Strahlung trockenbar ist.

3. Vorrichtung nach Anspruch 2, **dadurch gekennzeichnet,**
**dass** als Kleber eine UV-Unterdruckfarbe verwendet wird und dass diese mittels des Druckwerkes für den Kleber über eine Offsetdruckplatte bildmässig aufbringbar ist.

4. Vorrichtung nach Anspruch 2 bis 3,
**dadurch gekennzeichnet,**
**dass** zwischen dem Auftragwerk (1) für den Kleber und dem Beschichtungsmodul (2) ein UV-Trockner (15) vorgesehen ist, mittels dessen die bildmässige Schicht der UV-Unterdruckfarbe nach dem Auftrag auf den Druckbogen und vor der Übertragung der bildgebenden Schicht wenigstens vorgetrocknet wird.

5. Vorrichtung nach Anspruch 2 bis 4,
**dadurch gekennzeichnet,**
**dass** nach dem Beschichtungsmodul (2) ein UV-Trockner (15) vorgesehen ist, mittels dessen die bildmässige Schicht der UV-Unterdruckfarbe nach der Übertragung der bildgebenden Schicht getrocknet wird.

## Claims

1. A device for the transfer of imaging layers from a substrate foil onto print sheets at least with an application unit (1) for an image-based coating of the print sheets with an adhesive and with a coating module (2) for the transferring of the imaging layers from the substrate foil onto the print sheet in a transfer gap (6) between an impression cylinder(4) and a press cylinder (3), wherein the substrate foil with the coated side in contact on the print sheet can be guided through the transfer gap jointly with said print sheet and in the process the imaging layers are transferable onto the print sheet in an image-based manner, wherein a stamping unit (22) is connected downstream of the coating module (2), by means of which reliefs or stampings can be applied to the print sheet, wherein in the stamping unit (22) the cylinders forming the stamping gap and guiding the sheets comprise elements for creating stampings or reliefs on the already coated surface of the print sheet, **characterized in that** the stamping unit (22) is a coating module or a printing couple of a sheet-fed offset printing press and **in that** at least one further printing couple of a sheet-fed offset printing press is arranged downstream of the stamping unit (22).

2. The device according to Claim 1, **characterized in that** the imaging layer is applied by means of an adhesive which can be dried with ultraviolet radiation.

3. The device according to Claim 2, **characterized in that** as adhesive a UV-vacuum ink is used and **in that** the latter can be applied in an image-based manner by means of the printing couple for the adhesive by way of an offset printing plate.

4. The device according to Claim 2 to 3, **characterized in that** between the application unit (1) for the adhesive and the coating module (2) a UV-dryer (15) is provided, by means of which the image-based layer of the UV-vacuum ink after the application onto the print sheet and prior to the transfer of the imaging layer is at least pre-dried.

5. The device according to Claim 2 to 4, **characterized in that** after the coating module (2) a UV-dryer (15) is provided, by means of which the image-based layer of the UV-vacuum ink is dried after the transfer of the imaging layer.

## Revendications

1. Dispositif de transfert de couches génératrices d'images d'un film support sur des feuilles d'impression, comportant au moins une unité d'application (1) pour un revêtement suivant l'image des feuilles d'impression avec une colle et un module de revêtement (2) pour le transfert des couches génératrices d'images du film support sur les feuilles d'impression dans un intervalle de transfert (6) entre un rouleau de contre-pression (4) et un cylindre compresseur (3), le film support pouvant être passé par sa face revêtue en contact avec la feuille d'impression en commun avec celle-ci dans l'intervalle de transfert et les couches génératrices d'images pouvant alors être transférées suivant l'image sur la feuille d'impression,
étant installée en aval du module de revêtement (2) une unité de gaufrage (22) au moyen de laquelle des reliefs ou des gaufrages peuvent être impartis à la feuille d'impression, les cylindres guidant les feuilles et formant l'intervalle de gaufrage dans l'unité de gaufrage (22) présentant des éléments pour la réalisation de gaufrages ou reliefs sur la surface déjà revêtue de la feuille d'impression,
**caractérisé en ce que**
l'unité de gaufrage (22) est un module de vernissage ou une unité d'impression d'une machine d'impression offset de feuilles et qu'en aval de l'unité de gaufrage (22) est installée au moins
une autre unité d'impression d'une machine d'impression offset de feuilles.

2. Dispositif selon la revendication 1, **caractérisé en ce que**
la couche génératrice d'image est appliquée au moyen d'une colle qui peut être séchée au rayonnement ultraviolet.

3. Dispositif selon la revendication 2, **caractérisé en ce**
**qu'**on utilise comme colle une encre de fond UV et que celle-ci peut être appliquée suivant l'image à l'aide d'une plaque d'impression offset au moyen de l'unité d'impression pour la colle.

4. Dispositif selon les revendications 2 à 3, **caractérisé en ce que**,
entre l'unité d'application (1) pour la colle et le module de revêtement (2), il est prévu un sécheur UV (15) au moyen duquel la couche portant l'image de l'encre de fond UV subit au moins un séchage préalable après application sur la feuille d'impression et avant le transfert de la couche génératrice d'image.

5. Dispositif selon les revendications 2 à 4, **caractérisé en ce que**,
en aval du module de revêtement (2), il est prévu un sécheur UV (15) au moyen duquel la couche portant l'image de l'encre de fond UV est séchée après le transfert de la couche génératrice d'image.
